# EUROPÄISCHE PATENTSCHRIFT

(11) **EP 0 658 648 B1**
(45) Veröffentlichungstag und Bekanntmachung des Hinweises auf die Patenterteilung: **12.01.2000**
(21) Anmeldenummer: 94117139.9
(22) Anmeldetag: 29.10.1994
(51) Int. Cl.: D21D 5/24, D21F 1/06

(54) **Verfahren und Vorrichtung zum kontinuierlichen Trennen von in einer Stoffsuspension enthaltenen erwünschten von unerwünschten Stoffen**
Process and apparatus for continuously separating desirable and undesirable substances in a fibrous suspension
Procédé et dispositif pour la séparation en continu de substances désirables et indésirables dans une suspension de fibres

(30) Priorität: 11.12.1993 DE 4342289
(43) Veröffentlichungstag der Anmeldung: 21.06.1995
(73) Patentinhaber: Schultz, Hans-Joachim, Dr., 88214 Ravensburg (DE)
(72) Erfinder: Schultz, Hans-Joachim, Dr., 88214 Ravensburg (DE)
(74) Vertreter: Sparing, Rolf Klaus, Dipl. Wirtsch.-Ing.

(56) Entgegenhaltungen:
- DE-A- 2 926 751
- DE-A- 4 114 668

## Beschreibung

Die Erfindung betrifft ein Verfahren zum kontinuierlichen Trennen von in einer Stoffsuspension enthaltenen erwünschten von unerwünschten Stoffen mit den Merkmalen des Oberbegriffs des Patentanspruches 1. Ferner betrifft die Erfindung eine Vorrichtung zum Durchführen des erfindungsgemäßen Verfahrens nach dem Oberbegriff des Patentanspruchs 6.

Bei der Herstellung von Papier auf einer Papiermaschine wird in der Naßpartie bekanntermaßen nur ein Teil der Fasern der auf die Siebmittel aufgebrachten Fasersuspension zusammen mit einem gewissen Wasseranteil zurückgehalten, während ein anderer Teil der vom Stoffauflauf abgegebenen Fasersuspension aufgefangen und beispielsweise unter Einsatz von Hydrozyklonen durch Ausnutzung der Zentrifugalkraft zur Wiederverwendung aufbereitet wird. Diese Aufbereitung betrifft dementsprechend sowohl das Fasersuspension-Abwasser als auch die Faserstoffe, die in dem durch die Siebmittel der Papiermaschine hindurchgetretenen Teil der Fasersuspension enthaltenen sind.

Weiterhin ist es bekannt, die Fasersuspension (den Papierstoffbrei) vor der Zufuhr zum Stoffauflauf der Papiermaschine mit Hilfe der Zentrifugalkraft in Hydrozyklonen mechanisch zu reinigen.

Da der Durchsatz an Fasersuspension einer modernen Papiermaschine ein Mehrfaches dessen beträgt, wofür ein als Abscheidevorrichtung, insbesondere Reinigungsvorrichtung dienender Hydrozyklon zweckmäßigerweise ausgelegt ist, ist es notwendig, eine Mehrzahl solcher, als sogenannte Cleaner bekannter Hydrozyklone parallel zu betreiben. Zu diesem Zweck wird ein Zulaufstrom der zu reinigenden bzw. aufzubereitenden Fasersuspension in eine der Anzahl der für den durchzuführenden Abscheide- bzw. Reinigungsvorgang einzusetzenden Cleaner entsprechende Anzahl wenigstens annähernd gleicher Teilströme aufgeteilt, welche jeweils einem der Cleaner zugeführt werden. Die Aufteilung des Zulaufstromes der Fasersuspension in Teilströme geschieht dabei meist derart, daß zunächst der Zulaufstrom der Einlauföffnung eines mehr oder weniger weit in Strömungsrichtung der Fasersuspension ausgedehnten, als sogenannter Verteiler bekannten Strömungselementes zugeführt wird, daß die Fasersuspension sodann zu abnehmenden Anteilen eine mehr oder weniger lange Strecke im Verteiler durchläuft, dessen Querschnitt im Hinblick auf den Arbeitsdruck der Cleaner zum Erzielen bestmöglicher Wirkung der parallel arbeitenden Cleaner in vorbestimmtem Maße abnimmt, wobei an in Strömungsrichtung mit vorbestimmtem Abstand aufeinanderfolgenden Stellen des Verteilers jeweils einer der Teilströme aus dem Zulaufstrom der Fasersuspension für den Abscheide- bzw. Reinigungsvorgang abgezweigt wird und daß schließlich ein restlicher, verbleibender Teilstrom der Fasersuspension über die Auslauföffnung des Verteilers entnommen und diesem Kreislauf erneut zugeführt wird.

Die Leistungsfähigkeit der auf diese Art und Weise betriebenen Aufbereitung von Fasersuspensionen kann bestenfalls bei gleichzeitiger Erfüllung mehrerer Vorbedingungen zufriedenstellend sein. Solche Vorbedingungen sind insbesondere gleichbleibende, vorgegebene Stoffdichte, gleichbleibender, vorbestimmter Mahlgrad der in der Fasersuspension enthaltenen Fasern, konstante Strömungsgeschwindigkeit des Zulaufstromes zu dem erwähnten Verteiler und möglichst hohe Freiheit von Schwingungen in der Strömung. Sobald auch nur eine der genannten Vorbedingungen von einem empirisch ermittelten, optimalen Wert abweicht, werden sich allein schon wegen dem vom Verhalten einer idealen, eigentlich nur abstrakten newtonschen Flüssigkeit erheblich abweichenden und mit den genannten Vorbedingungen stark schwankenden Verhalten einer solchen Fasersuspension unvorhersehbare und unkontrollierbare Änderungen des einmal angenommenen, für die bestmögliche Funktion der nachgeschalteten Cleaner optimalen Druckverlaufs in dem Verteiler einstellen, mit entsprechend nachteiligen Folgen für die Wirkungsweise jedes einzelnen der Cleaner. Wie bekannt, müssen letztere zum Erzielen einer möglichst guten Abscheide- bzw. Reinigungswirkung u.a. mit einem bestimmten, im Hinblick auf die vorliegenden Bedingungen optimalen Differenzdruck zwischen Ein- und Auslauf betrieben werden. Hierbei wird also einerseits von einem vorbestimmten Druck am Eingang des Cleaners ausgegangen und andererseits werden vorbestimmte Verhältnisse im Hinblick auf Durchsatz, Mahlgrad und Stoffdichte der aufzubereitenden Fasersuspension vorausgesetzt.

Beim Betrieb einer Papiermaschine wird aus verschiedenen Gründen der Durchsatz an Fasersuspension im sogenannten konstanten Teil vor dem Stoffauflauf wie auch in der Wiederaufbereitung in gewissen Grenzen über der Zeit variieren. Weiterhin werden - gewollt oder ungewollt - die Stoffdichte und der Mahlgrad der aufzubereitenden Fasersuspension mehr oder weniger über der Zeit variieren. Schließlich können - neben sich über längere Zeiträume erstreckenden Durchsatzschwankungen - Schwingungen in der Strömung der Fasersuspension auftreten. Es ist einzusehen, daß bei diesen in der Praxis zur täglichen Wirklichkeit gehörenden, sich mehr oder weniger nachteilig auswirkenden Änderungen und Schwankungen der genannten Parameter eine optimale Wirkungsweise gerade der für Änderungen und Schwankungen dieser Parameter empfindlichen, auf der Ausnutzung der Zentrifugalkraft beruhenden Abscheidevorrichtungen - der Cleaner - nicht erwartet werden kann.

Der wesentliche Grund für all die vorstehend genannten, sich in schlechter Reinigungsgüte und schlechtem Leistungsgrad der Cleaner niederschlagenden Einflüsse ist darin zu sehen, daß die Tatsache, daß es sich bei der aufzubereitenden Fasersuspension eben nicht - wie u.a. bei der konstruktiven Auslegung des Verteilers vorausgesetzt - um eine ideale, newtonsche und damit berechenbare Flüssigkeit handelt. Dies zeigt sich bezüglich der hier zur Rede stehenden Probleme besonders darin, daß bereits relativ geringfügige Abweichungen des Durchsatzes der Fasersuspenion im Verteiler, des Mahlgrades der Fasern und/oder der Stoffdichte der Fasersuspension von letztlich empirisch, unter Zugrundelegen einer prinzipiellen konstruktiven Gestaltung des Verteilers als optimal ermittelten Werten bereits erhebliche, in ihrer Höhe nicht annähernd genau vorherbestimmbare Änderungen des für den zu erzielenden Trennerfolg so wichtigen, optimalen Betriebsdruckes der Cleaner zur Folge haben. Diese Änderungen sind deswegen nicht annähernd genau vorherbestimmbar, weil der Druckverlauf in dieser Art von Verteiler erheblich von gemeinhin angenommenen Verhältnissen, nämlich Vorliegen einer idealen newtonschen Flüssigkeit, abweicht und daher Änderungen des Druckverlaufs im Verteiler - und damit der Strömungsbedingungen für die individuellen, zeitlich nacheinander aus dem Zulaufstrom abgezweigten Teilströme - nicht annähernd genau vorhersehbar und damit auch nicht kontrollierbar sind.

Die Aufteilung des Zulaufstromes der aufzubereitenden Fasersuspension in Teilströme erfolgt somit unter Strömungsbedingungen, die die angestrebte, von Schwankungen des Durchsatzes, des Mahlgrades und der Stoffdichte der Fasersuspension sowie von dem Zulaufstrom überlagerten Schwingungen unabhängige, in jedem Momemt in gleichem Maße und zu für deren Wirkungsweise optimalen Bedingungen erfolgende Beschickung der Cleaner also gerade nicht ermöglicht.

DE-A-29 26 751 zeigt eine Einrichtung zum Ausscheiden von Fremdstoffen aus Papierstoffsuspensionen, bei der eine zentrale Verteilereinrichtung mit einem Zulauf für die Papierstoffsuspension versehen ist, wobei der Ablauf der Verteilereinrichtung eine Mehrzahl von auf einem Niveau oberhalb des Zulaufs angeordneten Verteileranschlüssen aufweist, die die Stoffsuspension im wesentlichen quer zur vertikalen Achse der Verteilereinrichtung über eine entsprechende Anzahl von Verbindungsleitungen in die Reinigungsvorrichtungen, bei denen es sich um Wirbelsichter handelt, abführt. Die Papierstoffsuspension gelangt ungedämpft in die Wirbelsichter, in denen die Schwerstoffe im unteren Bereich des Wirbelsichters abgezogen werden und die Luftblasen über Abführkanäle mit sehr kleinem Durchmesser im oberen Ende der Wirbelsichter abgezogen werden, während die Gutströme in einen oberhalb der Wirbelsichter angeordneten radial äußeren Sammelbereich abgeführt werden. Mit dieser bekannten Vorrichtung läßt sich das Strömungsverhalten der Faserstoffsuspension als einer nicht-newtonschen Flüssigkeit zwar insoweit in den Griff bekommen, daß Schwankungen in Mahlgrad und Dichte gleichmäßig an die Wirbelsichter abgegeben werden, wodurch einige Ausgangsparameter der Reinigung für alle Wirbelsichter vergleichbar werden. Dagegen ändert sich das Ergebnis der Reinigung mit dem Betrag der Druckdifferenz Einlaß - Auslaß in dem Wirbelsichter. Jede Druckänderung oder Schwingung in der eingetragenen Faserstoffsuspension führt zu einer Änderung der anliegenden Druckdifferenz. Diese Schwankungsbreite setzt die Qualität des Reinigungsergebnisses deutlich herab. Darüber hinaus sind die Luftabzugsrohre der Wirbelsichter von sehr geringem Durchmesser und neigen sehr stark dazu, sich zuzusetzen. Hierdurch ist eine hohe Ausfallwahrscheinlichkeit der Wirbelsichter gegeben, die daraufhin von der Verteilereinrichtung abzuschalten sind. Derartige Abschaltungen, auch aus anderem Grund, führen bei der bekannten Reinigungseinrichtung ebenfalls zu drastisch veränderten Druckbedingungen, die nicht ausgleichbar sind. Auch hierdurch wird das Reinigungsergebnis gegenüber der erwünschten Qualität stark herabgesetzt.

DE-A-41 14 668 beschreibt den Stoffauflauf einer Papiermaschine, der im frontalen Bereich der Naßpartie die Verteilung der Papierstoffsuspension auf beispielsweise ein Langsieb vornimmt, welches Langsieb mit einstellbarer Geschwindigkeit die in der Fläche verteilte Faserstoffsuspension abfördert und dieser im weiteren Wasser entzieht. Der bekannte Stoffauflauf umfaßt einen Verteiler, der über Verteilerleitungen die Stoffsuspension einer Siebanlage zuführt. Die Schwingungen der Stoffsuspension werden über ein Luftpolster im Verteiler, dessen Niveau und Luftdruck per Ventil einstellbar ist, gedämpft.

Es ist die Aufgabe der Erfindung, ein Verfahren nach dem Oberbegriff des Anspruchs 1 bzw. eine Vorrichtung nach dem Oberbegriff des Anspruchs 6 zum kontinuierlichen Trennen von in einer Stoffsuspension enthaltenen erwünschten von unerwünschten Stoffen zu schaffen, bei denen trotz Druckschwankungen und Schwingungen in der zu reinigenden Stoffsuspension ein gleichmäßig gutes Reinigungsergebnis erzielt wird.

Diese Aufgabe wird bei dem eingangs genannten Verfahren mit den kennzeichnenden Merkmalen des Anspruchs 1 bzw. bei der eingangs genannten Vorrichtung erfindungsgemäß mit den kennzeichnenden Merkmalen des Anspruchs 6 gelöst.

Das erfindungsgemäße Verfahren bietet den Vorteil, daß unter Berücksichtigung der nicht-newtonschen Eigenschaften einer Faser- bzw. Stoffsuspension die Aufteilung des Zulaufstromes der Suspension unter für alle Cleaner stets gleichen Voraussetzungen sowohl im Hinblick auf den Eingangsdruck der Cleaner als auch im Hinblick auf Parameter wie Stoffdichte und Mahlgrad für den Fall von über der Zeit auftretenden Änderungen dieser Parameter. Damit ist für die nach dem erfindungsgemäßen Verfahren beschickten Cleaner die Voraussetzung geschaffen, daß diese stets mit optimaler Trennschärfe und mit bestmöglichem Leistungsgrad arbeiten.

Um in der Strömumg der Fasersuspension auftretende Schwingungen - induziert durch bestimmte Bauelemente der Papiermaschine wie beispielsweise Pumpen - soweit wie möglich zu dämpfen und damit die Leistungsmöglichkeiten der Cleaner besser ausnutzen zu können, wird vorgeschlagen, schwingungsdämpfend auf die Fasersuspension einzuwirken. Dies kann vor Beginn der Aufteilung des Zulaufstromes in Teilströme oder auch danach erfolgen, bevorzugt jedoch gemäß Anspruch 4 während der Aufteilung des Zulaufstromes in die Teilströme.

Vorteilhafte weitere Merkmale des erfindungsgemäßen Verfahrens sind in den Unteransprüchen beschrieben.

Die Erfindung schlägt eine Vorrichtung zum Durchführen des erfindungsgemäßen Verfahrens vor.

Die Unteransprüche beschreiben zweckmäßige und vorteilhafte weitere Ausgestaltungen der erfindungsgemäßen Vorrichtung.

Anhand der Zeichnungen wird nachfolgend eine Vorrichtung zum Durchführen des erfindungsgemäßen Verfahrens näher erläutert.
- Figur 1: zeigt eine erfindungsgemäße Vorrichtung mit einem Verteiler für einen Zulaufstrom der Fasersuspension und einem von mehreren an diesen Verteiler angeschlossenen Cleanern (Hydrozyklonen) in schematischer Darstellung in der Seitenansicht,
- Figur 2: zeigt die Vorrichtung nach Figur 1 in der Draufsicht im Schnitt entsprechend Schnittlinie II-II in Figur 1,
- Figur 3: zeigt die Vorrichtung nach den Figuren 1 und 2 in der Draufsicht im Schnitt entsprechend Schnittlinie III-III in Figur 1, und
- Figur 4: zeigt die Vorrichtung nach den Figuren 1 bis 3 in der Draufsicht im Schnitt entsprechend Schnittlinie IV-IV in Figur 1.

Die Zeichnung zeigt einen Verteiler 1 für die aufzubereitende bzw. zu reinigende Fasersuspension. Der Verteiler 1 hat in seinem Grundaufbau - nämlich bezüglich seiner Dämpfungswirkung - eine gewisse Ähnlichkeit mit einer für eine Flüssigkeitsströmung vorgesehenen Dämpfungsvorrichtung, wie sie in der deutschen Patentschrift 26 35 360 C3 beschrieben ist. - Die zu reinigende oder aufzubereitende Fasersuspension wird dem Verteiler 1 von unten her über einen Zulauf 2 zugeführt. An den Zulauf 2 des Verteilers 1 schließt sich nach oben hin ein sich diffusorartig ausweitender Übergangsteil 3 an, der in ein zylindrisches Behälter 4 übergeht. Zwischen dem Übergangsteil 3 und dem Behälter 4 des Verteilers 1 ist in dessen Innern in an sich bekannter Weise eine nicht dargestellte Lochplatte vorgesehen, die zusammen mit einem im Behälter 4 unter einem vorbestimmten Druck gehaltenen Luftpolster 5 schwingungsdämpfend auf die im Behälter 4 befindliche Fasersuspension mit dem Flüssigkeitsspiegel 6 einwirkt.

In Höhe des unterhalb des Flüssigkeitsspiegels 6 liegenden Niveaus 7 des Verteilers 1 sind in einer horizontalen Ebene liegend Anschlüsse 8 am Verteiler 1 vorgesehen, von denen jeweils eine Leitung 9 zum Eingang 10 eines von mehreren, zweckmäßig der Anzahl der Anschlüsse 8 am Verteiler 1 entsprechenden Anzahl von im folgenden als Cleaner 11 bezeichneten Hydrozyklonen führt. Die Anschlüsse 8 sind bevorzugt etwa sternförmig um den Behälter 4 des Vorteiles 1 herum an diesem angeordnet.

Die Cleaner 11 weisen jeweils einen Ausgang 12 für den Gutstoff sowie einen weiteren Ausgang 13 für den sogenannten Spuckstoff (Schlechtstoff) auf. Während an die Ausgänge 12 der Cleaner 11 Gutstoffleitungen 14 angeschlossen sind, die zu Eingängen 15 eines vorzugsweise als Zyklon ausgebildeten, allen Cleanern 11 gemeinsamen Sammelbehälters 16 für den Gutstoff führen, sind die Ausgänge 13 der Cleaner 11 über Schlechtstoffleitungen 17 mit einer Sammelleitung 18 für den Schlechtstoff verbunden.

Der ohnehin kompakte, in nächster Nähe zu den Cleanern 11 angeordnete Sammelbehälter 16 für den Gutstoff ist aus Gründen eines raumsparenden Aufbaus vorzugsweise direkt auf dem Behälter 4 des Verteilers 1 befestigt. - An den Sammelbehälter 16 schließt eine Ablaufleitung 19 für den Gutstoff an, die zu nicht dargestellten, weiteren Bauelementen der Papiermaschinenanlage oder dgl. führt, möglicherweise zu einer weiteren, entsprechenden Cleaneranordnung zum weiteren Aufbereiten des Gutstoffes der Fasersuspension. Am Sammelbehälter 16 ist zweckmäßig auch eine zentral am oberen Ende des Sammelbehälters abgehende Leitung 20 vorgesehen, die dem Abzug des sogenannten Leichtstoffes, ggfs auch etwaiger in dem Gutstoff enthaltener Luft dient.

Die in Anpassung an den vorteilhaften, raumsparenden Aufbau der erfindungsgemäßen Vorrichtung zweckmäßigerweise etwa ringförmig ausgebildete Sammelleitung 18 für den Schlechtstoff weist einen Eingang 21 auf, dem über eine weitere nicht dargestellte Leitung in an sich bekannter Weise Verdünnungswasser zugeführt wird. Der mit dem Verdünnungswasser verdünnte Schlechtstoff wird über den mit 22 bezeichneten Ausgang der Sammelleitung 18 z.B. einer weiteren, der vorbeschriebenen Cleaneranordnung entsprechenden Cleaneranordnung zu weiterer Aufbereitung zugeführt.

Anhand der Darstellungen in der Zeichnung ist ohne weiteres erkennbar, daß eine über den Zulauf 2 dem Verteiler 1 zugeführte Stoffsuspension wegen der besonderen Art und Weise der Führung des Zulaufstromes der Stoffsuspension und dessen Aufteilung in Teilströme für alle über die Anschlüsse 8 des Verteilers 1 abgehenden Teilströme zu jedem Zeitpunkt gleiche Verhältnisse im Hinblick auf Stoffdichte, Mahlgrad und dergleichen Parameter der Stoffsuspension vorliegen, und daß insbesondere - völlig unabhängig von etwaigen Schwankungen oder Änderungen des Durchsatzes an Stoffsuspension - an allen Anschlüssen 8 des Verteilers 1 stets gleiche Druckverhältnisse vorliegen. Dies hat zur Folge, daß dementsprechend alle an den Verteiler 1 angeschlossenen Cleaner 11 mit demselben Eingangsdruck der Stoffsuspension betrieben werden, so daß stets der für optimale Trenn- oder Abscheidewirkung erforderliche Differenzdruck im Cleaner erzielbar ist. Hilfreich in diesem Zusammenhang ist die Möglichkeit, über die Steuerung - oder Regelung - des Druckes des über dem Flüssigkeitsniveau 6 im Verteiler 1 befindlichen Luftpolsters 5 hierauf ausgleichend einzuwirken. - Die mit Hilfe von Lochplatte und Luftpolster des Verteilers 1 darüberhinaus erzielte Dämpfungswirkung auf die Stoffsuspension - die im Fall der hier erläuterten, bevorzugten Ausführungsform der erfindungsgemäßen Vorrichtung gleichzeitig mit der Aufteilung des Zulaufstromes in die Teilströme erfolgt - bewirkt ein Übriges zur Stabilisierung und Optimierung der Abscheide- bzw. Reinigungsvorgänge in den Cleanern 11. Nützlich im Hinblick auf notwendig werdende Reparaturen an Cleanern oder aus sonstigen Gründen sind ferner Ventile 23 in den Leitungen 9, wobei diese Ventile dann zweckmäßig direkt am Behälter 4 des Verteilers 1 vorgesehen sind.

Ein zusätzlicher, besonderer Vorteil der erfindungsgemäßen Vorrichtung bzw. des erfindungsgemäßen Verfahrens ist darin zu sehen, daß während des Betriebes ein oder mehrere Cleaner ab- oder auch zugeschaltet werden können (z.B. im Zusammenhang mit Reparaturen), ohne daß dies negative Auswirkungen auf den Betrieb der übrigen, an den Verteiler angeschlossenen Cleaner hätte.

## Patentansprüche

1. Verfahren zum kontinuierlichen Trennen von in einer Stoffsuspension enthaltenen erwünschten von unerwünschten Stoffen, bei dem
ein Zulaufstrom der Fasersuspension in einen zentralen Verteilbereich (4) geleitet und dort gleichzeitig in eine Anzahl wenigstens annähernd gleicher Teilströme aufgeteilt wird,
diese Teilströme sodann je für sich einen Reinigungsvorgang durchlaufen, bei dem aus den Teilströmen durch einen auf die Ausnutzung der Fliehkraft beruhenden Trennvorgang jeweils ein die erwünschten Stoffe enthaltender Gutstoffstrom und ein die unerwünschten Stoffe enthaltender Schlechtstoffstrom gebildet wird, und
anschließend die Gutstoffströme und die Schlechtstoffströme in je einem Sammelbereich (16; 18) vereinigt werden,
gekennzeichnet durch
schwingungsdämpfendes Einwirken auf die Stoffsuspension mittels eines unter Druck gehaltenen Luftpolsters (5) in dem Verteilbereich (4).

2. Verfahren nach Anspruch 1, dadurch gekennzeichnet, daß der Druck des Zulaufstroms im Verteilbereich (4) durch Regelung des Drucks des Luftpolsters (5) auf gleichmäßigem Niveau gehalten wird.

3. Verfahren nach Anspruch 1 oder 2, dadurch gekennzeichnet, daß die Gutstoffströme zur Bildung eines gemeinsamen Ablaufstromes gleichzeitig zusammengeführt werden.

4. Verfahren nach Anspruch 3, dadurch gekennzeichnet, daß die in den Gutstoffströmen enthaltenen Leichtstoffe und Luft nach der Zusammenführung der Gutstoffströme aus dem Gutstoff entfernt werden.

5. Verfahren nach einem der Ansprüche 1 bis 4, dadurch gekennzeichnet, daß die Gutstoffströme zur Bildung eines gemeinsamen Ablaufstromes gleichzeitig zusammengeführt, in einen Wirbel versetzt und im Zentrum des Wirbels Leichtstoffe und Luft entfernt werden.

6. Vorrichtung zum kontinuierlichen Trennen von in einer Stoffsuspension enthaltenen erwünschten von unerwünschten Stoffen, umfassend
einen zentralen Verteiler (1), mit einem Behälter (4), dessen Ablauf eine Mehrzahl von auf einer Höhe oberhalb einer Zulauföffnung (2) und quer zur vertikalen Achse des Behälters (4) mündende Verteileranschlüsse (8) aufweist,
eine Mehrzahl von sternförmig um den Verteiler (1) angeordneten Reinigungsvorrichtungen (11), z.B. Rohrschleudern, Wirbelsichter und dgl., die auch als Cleaner bezeichnet werden, und
eine der Anzahl der Reinigungsvorrichtungen (11) entsprechende Mehrzahl von wenigstens annähernd gleichartigen Verbindungsleitungen (9), über die die Reinigungsvorrichtungen (11) jeweils mit einem Verteileranschluß (8) des Verteiler (1) verbunden sind,
dadurch gekennzeichnet,
daß der Verteiler (1) eine Dämpfungsvorrichtung aufweist, umfassend eine oberhalb der Zulauföffnung (2) und unterhalb der Verteileranschlüsse (8) im Behälter (4) angeordnete Lochplatte und Mittel (5) zum Aufrechterhalten eines vorbestimmten Drucks eines über dem niveaugeregelten Flüssigkeitsspiegel im Behälter (4) befindlichen Luftvolumens, wobei der Ablauf des Verteilers (1) unterhalb des Flüssigkeitsspiegels (6) angeordnet ist.

7. Vorrichtung nach Anspruch 6, dadurch gekennzeichnet, daß die von den Reinigungsvorrichtungen (9) abgehenden, gereinigte Fasersuspension führenden Gutstoffleitungen (14) in einen gemeinsamen Sammelbehälter (16) münden.

8. Vorrichtung nach Anspruch 7, dadurch gekennzeichnet, daß die Gutstoffleitungen (14) etwa tangential in den im Querschnitt etwa runden Sammelbehälter (16) münden.

9. Vorrichtung nach Anspruch 7 oder 8, dadurch gekennzeichnet, daß der Verteiler (1) und der Sammelbehälter (16) eine Baueinheit bilden.

10. Vorrichtung nach einem der Ansprüche 7 bis 11, dadurch gekennzeichnet, daß der Sammelbehälter (16) auf der Verteiler- und Dämpfungsvorrichtung (1) angeordnet ist.

11. Vorrichtung nach einem der Ansprüche 7 bis 10, dadurch gekennzeichnet, daß in den Sammelbehälter (16) eine Leitung für Leichtstoff- und Luftabluft (20) mündet.

12. Vorrichtung nach einem der Ansprüche 6 bis 11, dadurch gekennzeichnet, daß die von dem Verteiler (1) zu den Reinigungsvorrichtungen (11) führenden Verbindungsleitungen (9) jeweils über ein Ventil (23) absperrbar sind.

13. Vorrichtung nach einem der Ansprüche 6 bis 13, dadurch gekennzeichnet, daß der Druck des Luftpolsters (5) oberhalb des Flüssigkeitsniveaus (6) im Verteiler (1) über eine Steuerung einstellbar ist.

14. Vorrichtung nach einem der Ansprüche 6 bis 13, dadurch gekennzeichnet, daß die von den Reinigungsvorrichtungen (9) abgehenden Schlechtstoffströme in einen gemeinsamen Sammelraum (18) münden.

## Claims

1. Method for the continuous separation of desirable substances from undesirable substances in a substance suspension, in which an inflow stream of the fibre suspension is led into a central distribution region (4) and is simultaneously divided there into a number of at least approximately equal part-streams, these part-streams then each run separately through a cleaning process, in which, by means of a separating process based on the utilization of centrifugal force, in each case a good-substance stream containing the desirable substances and a bad-substance stream containing the undesirable substances are formed from the part-streams, and the good-substance streams and the bad-substance streams are subsequently combined in each case in a collecting region (16; 18), characterized by vibration-damping action on the substance suspension by means of an air cushion (5) in the distribution region (4), the said air cushion being kept under pressure.

2. Method according to Claim 1, characterized in that the pressure of the inflow stream in the distribution region (4) is kept at a uniform level by regulating the pressure of the air cushion (5).

3. Method according to Claim 1 or 2, characterized in that the good-substance streams are simultaneously brought together in order to form a common outflow stream.

4. Method according to Claim 3, characterized in that the light substances and air contained in the good-substance streams are removed from the good substance after the good-substance streams have been brought together.

5. Method according to one of Claims 1 to 4, characterized in that the good-substance streams are simultaneously brought together in order to form a common outflow stream and are swirled into a vortex, and light substances and air are removed at the centre of the vortex.

6. Device for the continuous separation of desirable substances from undesirable substances in a substance suspension, comprising a central distributor (1) with a container (4), the outflow of which has a plurality of distributor connections (8) opening out at a height above an inflow orifice (2) and transversely to the vertical axis of the container (4), a plurality of cleaning devices (11) arranged in the form of a star around the distributor (1), for example tubular centrifuges, fluidized separators and the like, which are also designated as cleaners, and a plurality, corresponding to the number of cleaning devices (11), of at least approximately identical connecting conduits (9), via which the cleaning devices (11) are connected in each case to a distribution connection (8) of the distributor (1), characterized in that the distributor (1) has a damping device comprising a perforated plate, arranged above the inflow orifice (2) and below the distributor connections (8) in the container (4), and means (5) for maintaining a predetermined pressure of an air volume located in the container (4) above the regulated liquid level, the outflow of the distributor (1) being arranged below the liquid level (6).

7. Device according to Claim 6, characterized in that the good-substance conduits (14) leading away from the cleaning devices (9) and carrying cleaned fibre suspension open into a common collecting container (16).

8. Device according to Claim 7, characterized in that the good-substance conduits (14) open approximately tangentially into the collecting container (16) of approximately round cross section.

9. Device according to Claim 7 or 8, characterized in that the distributor (1) and the collecting container (16) form a structural unit.

10. Device according to one of Claims 7 to 11, characterized in that the collecting container (16) is arranged on the distributor and damping device (1).

11. Device according to one of Claims 7 to 10, characterized in that a conduit for light-substance and air exhaust air (20) opens into the collecting container (16).

12. Device according to one of Claims 6 to 11, characterized in that the connecting conduits (9) leading from the distributor (1) to the cleaning devices (11) can be shut off in each case via a valve (23).

13. Device according to one of Claims 6 to 13, characterized in that the pressure of the air cushion (5) above the liquid level (6) in the distributor (1) can be set via a control.

14. Device according to one of Claims 6 to 13, characterized in that the bad-substance streams leading away from the cleaning devices (9) open into a common collecting chamber (18).

## Revendications

1. Procédé de séparation en continu de substances désirables et indésirables dans une suspension de substances, dans lequel
un courant d'arrivée de la suspension de fibres est envoyé dans une zone centrale de distribution (**4**) et y est réparti simultanément en plusieurs courants partiels au moins approximativement égaux,
ces courants partiels subissent alors chacun pour soi une opération de nettoyage, dans laquelle, par une opération de séparation reposant sur l'exploitation de la force centrifuge, un courant de substances bonnes contenant les substances désirées et un courant de substances mauvaises contenant les substances indésirables sont formés à partir des courants partiels, et
les courants de substances bonnes et les courants de substances mauvaises sont ensuite réunis dans une zone de collecte (**16 ; 18**) à chaque fois,
caractérisé par l'application d'une action d'amortissement des vibrations sur la suspension de substances au moyen d'un coussin d'air (**5**) maintenu sous pression dans la zone de distribution (**4**).

2. Procédé selon la revendication 1, caractérisé en ce que la pression du courant d'arrivée dans la zone de distribution (**4**) est maintenue à un niveau constant par régulation de la pression du coussin d'air (**5**).

3. Procédé selon la revendication 1 ou 2, caractérisé en ce que les courants de substances bonnes sont réunis simultanément pour former un courant de sortie commun.

4. Procédé selon la revendication 3, caractérisé en ce que les substances légères et l'air contenus dans les courants de substances bonnes sont éliminés de la substance bonne après réunion des courants de substances bonnes.

5. Procédé selon l'une des revendications 1 à 4, caractérisé en ce que les courants de substances bonnes sont réunis simultanément pour former un courant de sortie commun, sont mis en tourbillon et les substances légères et l'air sont éliminés au centre du tourbillon.

6. Dispositif de séparation en continu de substances désirables et indésirables dans une suspension de substances, comprenant
un distributeur central (**1**), avec un récipient (**4**) dont la sortie présente une pluralité de raccords de distributeur (**8**) débouchant à une hauteur au-dessus d'une ouverture d'arrivée (**2**) et transversalement à l'axe vertical du récipient (**4**),
une pluralité de dispositifs de nettoyage (**11**) disposés en étoile autour du distributeur (**1**), par exemple des centrifugeurs, des filtres à tourbillon et analogues, qui sont également qualifiés de *cleaner,* et
une pluralité, en nombre correspondant à celui des dispositifs de nettoyage (**11**), de conduites de raccordement (**9**) au moins approximativement similaires, par lesquelles les dispositifs de nettoyage (**11**) sont reliés chacun à un raccord (**8**) du distributeur (**1**),
caractérisé en ce que le distributeur (**1**) présente un dispositif d'amortissement, comprenant une plaque perforée placée au-dessus de l'ouverture d'arrivée (**2**) et au-dessous des raccords de distributeur (**8**) dans le récipient (**4**) et des moyens (**5**) pour maintenir une pression prédéterminée d'un volume d'air se trouvant dans le récipient (**4**) au-dessus de la surface du liquide à niveau régulé, la sortie du distributeur (**1**) étant placée au-dessous de la surface du liquide (**6**).

7. Dispositif selon la revendication 6, caractérisé en ce que les conduites de substances bonnes (**14**) sortant des dispositifs de nettoyage (**9**) et acheminant la suspension de fibres nettoyée débouchent dans un récipient de collecte (**16**) commun.

8. Dispositif selon la revendication 7, caractérisé en ce que les conduites de substances bonnes (**14**) débouchent approximativement tangentiellement dans le récipient de collecte (**16**) de section approximativement ronde.

9. Dispositif selon la revendication 7 ou 8, caractérisé en ce que le distributeur (**1**) et le récipient de collecte (**16**) forment une unité constructive.

10. Dispositif selon la revendication 7 à 11, caractérisé en ce que le récipient de collecte (**16**) est placé sur le dispositif de distribution et d'amortissement (**1**).

11. Dispositif selon la revendication 7 à 10, caractérisé en ce qu'une conduite de substances légères et d'air (**20**) débouche dans le récipient de collecte (**16**).

12. Dispositif selon la revendication 6 à 11, caractérisé en ce que les conduites de raccordement (**9**) conduisant du distributeur (**1**) aux dispositifs de nettoyage (**11**) peuvent être fermées chacune par une vanne (**23**).

13. Dispositif selon la revendication 6 à 13, caractérisé en ce que la pression du coussin d'air (**5**) au-dessus du niveau de liquide (**6**) dans le distributeur (**1**) est réglable par l'intermédiaire d'une commande.

14. Dispositif selon la revendication 6 à 13, caractérisé en ce que les courants de substances mauvaises partant des dispositifs de nettoyage (**9**) débouchent dans un volume de collecte commun (**18**).
